# EUROPÄISCHE PATENTSCHRIFT

(11) **EP 0 295 246 B1**
(45) Veröffentlichungstag und Bekanntmachung des Hinweises auf die Patenterteilung: **20.12.1989**
(21) Anmeldenummer: 87901047.8
(22) Anmeldetag: 29.01.1987
(51) Int. Cl.: A63B 21/00

(54) **TRIMMVORRICHTUNG**
EXERCISER
APPAREIL DE GYMNASTIQUE

(30) Priorität: 20.02.1986 DE 3605504; 24.02.1986 AT 465/86
(43) Veröffentlichungstag der Anmeldung: 21.12.1988
(73) Patentinhaber: PANTUCEK, Anton, A-1110 Wien (AT)
(72) Erfinder: PANTUCEK, Anton, A-1110 Wien (AT)
(74) Vertreter: Tiedtke, Harro, Dipl.-Ing.
(86) Internationale Anmeldenummer: EP8700040
(87) Internationale Veröffentlichungsnummer: WO8704937

(56) Entgegenhaltungen:
- GB-A- 1 108 199
- US-A- 3 637 205
- US-A- 4 563 004

## Beschreibung

Die Erfindung bezieht sich auf eine Trimmvorrichtung, mit einer Stange, längs der unter Reibschluss eine Hin- und Herbewegung durchführbar ist.

Eine derartige Trimmvorrichtung, wie sie in der US-A-3 637 205 beschrieben ist, weist eine gerade Stange auf, auf der eine flexible Reibhülse derart gelagert ist, dass sie entlang der Stange verschiebbar ist. Zu Trainings- oder Übungszwecken wird die Reibhülse von einem Benutzer mit den Händen umfasst und unter Wirkung einer von einer Umfassungskraft abhängigen Reibungskraft entlang der Stange hin- und herbewegt. Eine derartige Trimmvorrichtung weist den Nachteil auf, dass die Anzahl der mit ihr durchführbaren Übungen sehr gering ist und dass die erzielte Trainingsleistung für einen Benutzer nicht feststellbar ist.

Der Erfindung liegt die Aufgabe zugrunde, eine Trimmvorrichtung zu schaffen, mit der eine Vielzahl von Übungen durchführbar ist und bei der die erzielte Trainingsleistung in einfacher Weise darstellbar ist.

Diese Aufgabe wird erfindungsgemäss durch die Merkmale im kennzeichnenden Teil des Patentanspruchs 1 gelöst.

Erfindungsgemäss weist die Stange an einem Ende ein starres T-Stück mit rutschfest gepolsterten Schenkeln auf, das bei bestimmten Übungen zum Abstützen, am Boden, an der Wand sowie zur Arretierung der Stange zwischen den Beinen, mit den Füssen oder dergleichen dient. Auf diese Weise ist die erfindungsgemässe Trimmvorrichtung vielseitig verwendbar. Ein Benutzer kann trainieren, indem er die Stange mittels einer Reibhülse, beispielsweise eines Handschuhs, beliebig fest umfasst und eine Hin- und Herbewegung durchführt, so dass genau jene Muskeln, Bänder und Sehnen beansprucht werden, die trainiert werden sollen. Je fester die Stange umfasst wird, desto grösser wird die Reibung und damit die Belastung der zu trainierenden Körperpartien. Dadurch ist eine ideale Möglichkeit zur spontanen Belastungsregulierung und Trainingsmaximierung gegeben. Die Reibhülsen können dabei aus Leder bzw. einem lederähnlichen Werkstoff bestehen.

Die auf die Stange aufgebrachte Reibungswärme ist ein proportionaler Parameter für die erbrachte Trainingsleistung. Um diese Trainingsleistung auf einfache Weise anzeigen zu können, ist es vorteilhaft, wenn der Stab mit einer dessen Temperatur anzeigenden Vorrichtung versehen ist. Dazu kann der Stab mit einer Thermoindikatorfarbe beschichtet sein, wobei die in den Stab eingebrachte und in Wärme umgesetzte Reibungsarbeit, die proportional der erbrachten Trainingsleistung ist, durch einen entsprechenden Farbumschlag angezeigt wird.

Aus der GB-A-1 108 199 ist es bekannt, die bei Betätigung eines Trainingsgeräts auftretende Temperaturerhöhung anzuzeigen. Allerdings weist das Trainingsgerät gemäss der GB-A-1 108199 einen gegenüber der erfindungsgemässen Trimmvorrichtung grundsätzlich anderen Aufbau auf und das Thermometer, das als Anzeige dient, zeigt nicht die Temperatur der gegeneinander verschiebbaren Teile, sondern die Temperatur des umgebenden Gehäuses an, durch die die Trainingsleistung nur sehr ungenau wiedergegeben wird.

Bei einer weiteren Ausführungsform der Erfindung ist in der Stange eine deren Längsdehnung in einen elektrischen Impuls umsetzende Vorrichtung angeordnet, wobei der elektrische Impuls eine optische und/oder akustische Anzeigevorrichtung betätigt.

Nachstehend ist die Erfindung anhand von in den Zeichnungen dargestellten Ausführungsbeispielen näher beschrieben. Dabei zeigen:
Fig. 1 eine erfindungsgemässe Trimmvorrichtung in teilweise geschnittener Darstellung,
Fig. 2 schematisch eine auf die Wärmedehnung der Stange ansprechende Vorrichtung,
Fig. 3 den Oberteil einer Trimmvorrichtung mit Anzeige- und Einstellvorrichtungen, und die
Fig. 4 bis 7 Möglichkeiten der Benutzung einer erfindungsgemässen Trimmvorrichtung.

Die in Fig. 1 dargestellte Trimmvorrichtung weist eine etwa 1,5 bis 2 m lange Stange 1 auf, die an einem Ende starr mit einem T-Stück 2 verbunden ist. Die Verbindung erfolgt dabei über einen mit dem T-Stück verschweissten Ansatz 3, auf den eine mit der Stange 1 verschweisste Muffe 4 aufgeschraubt ist. Die Schenkel des T-Stückes 2 sind mit einer Polsterung 5 versehen und in die Enden sind Kapseln 6 eingesteckt. Auch das Ende der Stange 1 ist mit einer Kappe 7 verschlossen.

Eine Trimmvorrichtung kann beispielsweise gemäss Fig. 4 so verwendet werden, dass der Benutzer auf das gepolsterte T-Stück 2 steigt und mit den die Stange 1 umfassenden Händen an dieser hin- und herfährt. Es ist dabei möglich, Handschuhe anzuziehen, es können aber auch an der Stange Reibhülsen aus Leder bzw. lederähnlichem Material gleitend gelagert sein, die mit den Händen zu umfassen sind. Eine solche Reibhülse 8 ist in Fig. 1 angedeutet.

Nach Fig. 5 wird zum Latissimustraining das T-Stück 2 im Bereich des Bauches abgestützt, gemäss Fig. 6 erfolgt bei einem Brust- und Rückenmuskeltraining keine Abstützung am T-Stück 2.

Ein Oberschenkel- und Gesässmuskeltraining kann nach Fig. 7 durch Abstützung der Beine am T-Stück 2 im Liegen durchgeführt werden.

Bei allen gezeigten Anwendungsbeispielen der Trimmvorrichtung und bei allen darüber hinaus möglichen, nicht gezeigten Anwendungen kann vom Benutzer die Belastung der Muskulatur, der Sehnen und Bänder in jedem Punkt der Bewegung beliebig von Null bis zum Maximum variiert werden, ohne dass die Bewegung unterbrochen werden muss: Es ist lediglich erforderlich, den Stab mehr oder weniger fest zu umfassen. Dadurch kann in jeder Phase der Bewegung an der Belastungsgrenze mit höchster Effizienz trainiert werden. Trotzdem sind Verletzungen durch Überbelastung ausgeschlossen, weil bei der geringsten Ankündigung von Schmerzen sofort der Griff der Hände gelöst und eine sofortige vollständige Entlastung herbeigeführt werden kann.

Wie bereits ausgeführt wurde, kann die Stange 1 mit einer deren Temperatur anzeigenden Vorrichtung versehen sein. Dies kann ein Thermometer sein, es ist aber auch möglich, die Stange mit einer Thermoindikatorfarbe zu beschichten.

Eine weitere Möglichkeit ist in den Fig. 2 und 3 angedeutet. Gemäss Fig. 2 ist innerhalb der rohrförmigen Stange 1 über Konsolen 9 ein Zugorgan 10 gelagert, dessen eines Ende in einem elektrischen Schalter 11 gehalten ist. Vom Schalter 11 führen elektrische Leitungen 12 über Batterien zu einem optischen Signal 13 (Fig. 3).

Bei entsprechender Benützung der Trimmvorrichtung wird die Stange 1 durch die Reibungswärme erwärmt, so dass sie sich ausdehnt. Auf das Zugorgan 10 wird diese Wärme praktisch nicht übertragen. Die beiden Konsolen 9 werden sich gegeneinander bewegen und der Schalter 11 wird durch das Zugorgan 10 betätigt. Der dadurch über die Leitungen 12 geschlossene Stromkreis bringt das optische Signal 13 zum Aufleuchten.

In Fig. 3 ist dargestellt, dass über eine Einstellvorrichtung 15 der Ansprechpunkt des Schalters 11 verstellt werden kann, so dass der Benutzer die Möglichkeit hat, ein Aufleuchten der Anzeige 13 je nach dem von ihm gewünschten Leistungsgrad zu bewirken. Auch sind in Fig. 3 Bohrungen 14 dargestellt, hinter denen ein akustisches Signal angeordnet sein kann.

## Patentansprüche

1. Trimmvorrichtung, mit einer Stange (1 ) und einerflexiblen Reibhülse (8), die entlang der Stange (1 ) verschiebbar gelagert ist, wobei die Reibhülse (8) mit den Händen umfasst und unter Wirkung einer von einer Umfassungskraft abhängigen Reibungskraft entlang der Stange (1 ) hin- und herbewegt werden kann,
dadurch gekennzeichnet,
dass die Stange (1) an ihrem einen Ende mit einem starren T-Stück (2) mit rutschfest gepolsterten Schenkeln versehen ist und eine Anzeigeeinrichtung aufweist, mittels derer eine erzielte Trainingsleistung in Abhängigkeit von einer Temperaturveränderung der Stange (1) infolge von deren Reibung mit der Reibhülse (8) darstellbar ist.

2. Trimmvorrichtung nach Anspruch 1, dadurch gekennzeichnet, dass die Anzeigeeinrichtung eine Thermoindikatorfarbe ist, mit der die Stange (1 ) beschichtet ist.

3. Trimmvorrichtung nach Anspruch 1, dadurch gekennzeichnet, dass die Anzeigeeinrichtung eine Vorrichtung umfasst, die die Längsdehnung der Stange (1) in einen elektrischen Impuls umsetzt, der eine optische (13) und/oder akustische Anzeige betätigt.

4. Trimmvorrichtung nach einem der Ansprüche 1 bis 3, dadurch gekennzeichnet, dass die Reibhülse (8) aus Leder oder einem lederähnlichen Werkstoff besteht.

5. Trimmvorrichtung nach einem der Ansprüche 1 bis 4, dadurch gekennzeichnet, dass die Stange (1 ) etwa 2 m lang ist.

## Claims

1. Exerciser, with a bar (1 ) and a flexible friction sleeve (8), which is mounted displaceably along the bar (1), it being possible to grasp the friction sleeve (8) with the hands and move it back and forth along the bar (1) with a frictional force acting, depending on a grasping force, characterized in that the bar (1 ) is provided at its one end with a rigid T-piece (2) with nonslip-padded arms and has an indicating device, by means of which a training performance achieved can be displayed in dependence on a temperature change of the bar (1) on account of its friction with the friction sleeve (8).

2. Exerciser according to Claim 1, characterized in that the indicating device is a thermoindicator paint with which the bar (1) is coated.

3. Exerciser according to Claim 1, characterized in that the indicating device comprises an apparatus which converts the longitudinal extension of the bar (1 ) into an electric pulse, which operates an optical (13) and/or acoustic indicator.

4. Exerciser according to one of Claims 1 to 3, characterized in that the friction sleeve (8) consists of leather or a leather-like material.

5. Exerciser according to one of Claims 1 to 4, characterized in that the bar (1) is approximately 2 m long.

## Revendications

1. Appareil de gymnastique comportant une barre (1 ) et un manchon de frottement (8) flexible, monté de façon à pouvoir être déplacé le long de la barre (1 ), le manchon de frottement (8) étant serré avec les mains et pouvant être déplacé dans un sens et dans l'autre le long de la barre (1 ), en subissant l'effet de la force de frottement résultant d'une force de serrage, caractérisé par le fait que la barre (1 ) est pourvue à l'une de ses extrémités d'une pièce en T (2) rigide avec des bras rembourrés antidérapage et un dispositif d'affichage, au moyen duquel une puissance d'entraînement recherchée peut être affichée en fonction d'une variation de température de la barre (1 ) par suite de son frottement avec le manchon de frottement (8).

2. Appareil de gymnastique selon la revendication 1, caractérisé par le fait que le dispositif d'affichage est une couleur de thermo-indicateur dont est enduite la barre (1 ).

3. Appareil de gymnastique selon la revendication 1, caractérisé par le fait que le dispositif d'affichage comporte un dispositif qui transforme la dilatation linéaire de la barre (1 ) en une impulsion électrique qui déclenche une alarme optique (13) et/ou acoustique.

4. Appareil de gymnastique selon l'une des revendications 1 à 3, caractérisé par le fait que le manchon de frottement (8) peut être constitué de cuir ou d'une matière analogue au cuir.

5. Appareil de gymnastique selon l'une des revendications 1 à 4, caractérisé par le fait que la barre (1 ) a environ 2 m de long.
